# EUROPÄISCHE PATENTSCHRIFT

(11) **EP 0 691 205 B1**
(45) Veröffentlichungstag und Bekanntmachung des Hinweises auf die Patenterteilung: **09.09.1998**
(21) Anmeldenummer: 95250145.0
(22) Anmeldetag: 16.06.1995
(51) Int. Cl.: B41J 2/15, B41J 2/14

(54) **Tintendruckkopf aus einzelnen Tintendruckmodulen**
Modular ink jet print head
Tête d'impression par jet d'encre modulaire

(30) Priorität: 05.07.1994 DE 4424771
(43) Veröffentlichungstag der Anmeldung: 10.01.1996
(73) Patentinhaber: Francotyp-Postalia Aktiengesellschaft & Co., 16547 Birkenwerder (DE)
(72) Erfinder: Windel, Harald, D-14197 Berlin (DE); Zhang, Junming, Dr., D-10787 Berlin (DE)

(56) Entgegenhaltungen:
- EP-A- 0 183 224
- EP-A- 0 431 692
- EP-A- 0 486 256
- DE-A- 3 208 104
- US-A- 4 605 939
- US-A- 4 752 789

## Beschreibung

Die Erfindung betrifft einen Tintendruckkopf, der aus Tintendruckmodulen zusammengesetzt ist, die nach dem Edge-Shooter-Prinzip arbeiten und vorzugsweise mit piezoelektrischen Aktoren ausgerüstet sind. Der Tintendruckkopf ist für den Einsatz in kleinen schnellen Druckern vorgesehen, die wiederum Bestandteil von modernen Maschinen zum Frankieren von Postgut oder zum Drucken von Adressen sind.

Im Unterschied zum üblichen Bürodrucker mit zeilenweisem Abdruck erfolgt der Druck als einmaliger Frankierabdruck in einem Durchlauf des Postgutes. Die Druckbreite bestimmt die Anzahl der untereinander anzuordnenden Düsen und damit eine Dimension des Tintendruckkopfes.
Zum angebotenen Komfort von Frankiermaschinen gehören Klischees mit Wort- und Bildzeichen. Zur Gewährleistung einer guten Druckqualität sind Druckauflösungen von annähernd 200 dpi erforderlich. Das bedingt Düsenöffnungen von 40 bis 50 µm Breite. Bei einer üblichen Klischeebreite von einem Zoll werden damit hohe Anforderungen an die Genauigkeit der Düsenaufteilung und deren Ansteuerung gestellt; der Justagefehler muß hier unter 10 µm gehalten werden.

Es ist ein Tintendruckkopf der eingangs beschriebenen Art bekannt, siehe DE 42 25 799 A1, der aus mehreren unterschiedlichen Modulen besteht von denen nur einer der Module an seiner Stirnseite die gemeinsame Düsenreihe trägt. Alle Module weisen von Piezoaktoren antreibbare Druckkammern für den Tintenausstoß auf, die über entsprechend geführte Kanäle mit den zugeordneten Düsen verbunden sind. Die Verbindungskanäle von Modul zu Modul verlaufen zwangsläufig orthogonal zu den Druckkammern.
Obwohl der Vorteil nur einer einzigen Düsenreihe unstreitig ist, ist der technologische Aufwand zur Herstellung der zueinander unterschiedlichen Module noch beträchtlich.
Für die durch mehrere Module verlaufenden Verbindungskanäle sind eine höhere Genauigkeit als die für die Druckkammern und ein höherer Justieraufwand erforderlich. Die verschieden langen Verbindungskanäle bedingen zusätzliche Steuermaßnahmen. Wenn die Düsen gemeinsam mit den Tintenkanälen mit Hilfe der Ätztechnik aus UV-sensitivem Glas hergestellt werden, weisen sie demzufolge einen hydrodynamisch nachteiligen rechteckförmigen Querschnitt auf, der in der Praxis nur mit einer Genauigkeit von größer gleich 5 µm herstellbar ist.

Andererseits ist ein Schreibkopf für Tintenschreibeinrichtungen mit im Schreibkopf verlaufenden, zylinderförmigen, von Piezowandlern zumindest teilweise umfaßten Tintenkanälen bekannt, DE 31 17 028 A1, der aus einem Kopfteil, einer sich daran anschließenden Kanalplatte und einer Düsenplatte besteht. Die Tintenkanäle verlaufen zueinander parallel im Kopfteil. Die Kanalplatte weist Tintenzuführungskanäle auf, in die auf der einen Seite die Tintenkanäle einmünden und die auf der anderen Seite Austrittsöffnungen bilden, die mit zugeordneten Düsenöffnungen der Düsenplatte verbunden sind.
Mit diesem Tintendruckkopf werden zwar annähernd gleiche Tintenweglängen und runde Düsenöffnungen erreicht, um jedoch mit einem Abdruck 192 dpi zu erzielen, wäre auf Grund der 192 rohrförmigen Piezowandler ein Kopfvolumen erforderlich, das den eingangs beschriebenen Einsatzfall ausschließt. Hinzu kommt noch die schwierige Kontaktierung der Piezowandler und die schwierige akustische Entkopplung zwischen benachbarten Druckkammern.

Schließlich ist noch ein Tintendruckkopf bekannt, siehe EP 0 431 692 A1, der in Stapelbauweise aus einzelnen Platten zusammengesetzt ist, in die sämtliche Strukturen - teilweise als Durchbrüche - für die Tintenleitung und den Tintenausstoß eingebracht sind. Die Piezoaktoren sind als Schermodeschschwinger so in die einzelne Platte eingesetzt, daß deren Stirnseite an der Tintendruckkammerinnenwand abschließt. Das erfordert einerseits genaue Einpassungen, Abdichtungen und Befestigungen und andererseits entsprechend aufwendige Versiegelungsmaßnahmen, damit die Tinte den Piezoaktor, insbesondere dessen Elektrodenbeläge nicht angreifen kann. Da die jeweilige Nachbarplatte stets eine Abschlußwand für die Strukturen der anderen Platte bildet, müssen benachbarte Platten so unterschiedlich gestaltet sein, daß zumindestens im Bereich der Tintenzuflußkanäle zu den Tintendruckkammern, der Tintendruckkammern selbst und der Düsenkanäle keine Überlappungen bestehen um die Druckfunktion zu gewährleisten.

Zweck der Erfindung ist eine Verringerung des Herstellungsaufwandes bei Wahrung der erforderlichen Druckgenauigkeit.

Der Erfindung liegt die Aufgabe zugrunde, einen Tintendruckkopf der eingangs genannten Art zu schaffen, der aus identischen Tintendruckmodulen mit plattenförmigen piezoelektrischen Aktoren besteht und bei denen die Kanäle von den Druckkammern zu den Düsen annähernd gleich lang und benachbarte Druckkammern akustisch gut entkoppelt sind.
Es soll möglich sein, Düsen mit kreisförmigem Querschnitt und genauer als bisher zu erzeugen.

Erfindungsgemäß wird diese Aufgabe entsprechend den Patentansprüchen gelöst.

Aufgrund der vorgeschlagenen Anordnung ergeben sich eine Reihe von Vorteilen.
Es braucht nur noch ein Modultyp hergestellt zu werden, vorzugsweise im Batch-Prozeß. Die Anzahl der Tintendruckmodule in einem Tintendruckkopf richtet sich nach der gewünschten Düsenzahl. Es wird ein kompakter Druckkopfaufbau in hoher Packungsdichte erreicht.

Sowohl die Adapterplatte als auch die Düsenplatte können unter Einsatz der Lithographie-Technik hochpräzise hergestellt werden. Die Durchbrüche in der Adapterplatte und die Düsenöffnungen in der Düsenplatte sind auf die gleiche Weise mittels Ätzen, Laserbohren, Sandstrahlen oder LIGA-Technik erzeugbar. Bei Ausführung der Platten in Stahl wäre noch Stanzen möglich.
Maßgebend für die Düsenlänge ist nur die Dicke der Düsenplatte, damit sind alle Düsen gleich lang.

Die Adapterplatte erfüllt mehrere Funktionen:
- mechanischer Träger der dünnen Düsenplatte
- mechanische und fluidische Verbindung zwischen Tintendruckmodul und Düsen
- räumliche Anpassung zwischen größeren Tintenkammern und kleineren Düsenöffnungen sowie deren räumlichen Versatz zueinander
- Reduktion von 2n Spalten Tintenkammern auf n Spalten Düsen.

Die Abmessungen der Durchbrüche in der Adapterplatte können so dimensioniert werden, daß annähernd gleichlange Tintenwege bestehen.
Die Problematik der Druckauflösung sowie der Genaugikeit der Düsenaufteilung (Äquidistanz) und Düsenform ist von den Modulen weg in die Kombination aus Adapter- und Düsenplatte verlagert worden und hier mittels der Lithographie-Technik ohne Schwierigkeiten beherrschbar.

Der vorgeschlagene Aufbau der Tintendruckmodule aus erster Deckplatte, Zwischenplatte, zweiter Deckplatte und Distanzplatte ermöglicht es, die Tintenkammern entweder in die Deckplatte oder in die Zwischenplatte einzuformen. Sowohl der Versatz der Tintenkammern beiderseits der Zwischenplatte auf Lücke als auch die Distanzplatte bewirken eine gute akustische Entkopplung innerhalb eines Moduls, wie auch der Module untereinander. Die Distanzplatte ist zweckmäßigerweise mit Ausnehmungen für die Piezoaktoren und deren Anschlußleitungen versehen.

Die Verbindung zwischen Düsen- und Adapterplatte sowie zwischen letzterer und der Modulfrontfläche kann mittels eines UV-aktivierbaren Klebers erfolgen, der zuvor in Lithographie-Technik aufgebracht worden ist.

Es ist auch denkbar, die Piezoaktoren durch Thermoaktoren innerhalb der Tintenkammern zu ersetzen.

Die Erfindung wird nachstehend an einem Ausführungsbeispiel näher erläutert.

Es zeigen:
- Fig. 1: einen Tintendruckkopf schematisch in Explosivdarstellung
- Fig. 2: ein Tintendruckmodul teilweise nebst zugehörigem Bereich der Adapter- und Düsenplatte schematisch in Explosivdarstellung.

Gemäß Fig. 1 ist ein Tintendruckkopf aus n = 4 identischen Tintendruckmodulen 1 zusammengesetzt. Die Tintendruckmodule 1 sind fluchtend nebeneinander angeordnet und deren Tintenkammern 16, 17 sind zur gemeinsamen Frontseite offen.
Angepaßt an die so von den Tintendruckmodulen gebildete Frontfläche liegt an dieser eine Adapterplatte 2 an.
Die Adapterplatte 2 ist mit Durchbrüchen 21, 22 entsprechend der Anzahl der Tintenkammern 16, 17 versehen. Vor der Adapterplatte 2 ist eine an diese angepaßte Düsenplatte 3 mit Düsenöffnungen 31 angeordnet. Die Durchbrüche 21, 22 in der Adapterplatte 2 sind einerseits in einem Bereich der Breite D der Tintenkammern 16, 17 angepaßt und fluchten mit diesen.
In einem anderen Bereich sind die Durchbrüche 21, 22 dem Durchmesser d der Düsenöffnungen 31 angepaßt und fluchten hier auch mit denselben.

Ein Tintendruckmodul 1, siehe auch Fig. 2, besteht aus einer ersten Deckplatte 11, einer Zwischenplatte 12 und einer zweiten Deckplatte 13 sowie einer Distanzplatte 14.
Einerseits sind zwischen der ersten Deckplatte 11 und der Zwischenplatte 12 Tintenkammern 16 untereinander angeordnet. Andererseits sind zwischen der zweiten Deckplatte 13 und der Zwischenplatte 12 Tintenkammern 17 untereinander angeordnet. Die Tintenkammern 17 sind aber gegenüber den Tintenkammern 16 ungefähr um eine Tintenkammerbreite versetzt angeordnet, so daß sie zueinander auf Lücke stehen. Die Deckplatten 11, 13 tragen auf ihrer von der Zwischenplatte 12 abgewandten Seite in den Bereichen, die den Tintenkammern 16, 17 benachbart sind, Piezoaktoren 15. Die Piezoaktoren 15 werden über nicht dargestellte Leitungen angesteuert.
Die Tintenkammern 16, 17 können wahlweise entweder in die Deckplatten 11, 13, wie dargestellt, oder in die Zwischenplatte 12 eingeformt sein.

Die Düsenplatte 3 weist entsprechend der Anzahl n = 4 der Tintendruckmodule 1 n=4 Spalten mit Düsenöffnungen 31 auf. Die Düsenöffnungen 31 sind in jeder Spalte äquidistant untereinander angeordnet. Von Spalte zu Spalte sind die Düsen so versetzt, daß orthogonal zur Spaltenrichtung keine Düsenöffnung 31 mit einer anderen fluchtet, jedoch alle Düsenöffnungen 31 in Spaltenrichtung des Tintendruckkopfes äquidistant angeordnet sind.

Die Adapterplatte 2 weist entsprechen der Anzahl 2n = 8 der Spalten von Tintenkammern 16, 17 gleichfalls 2n = 8 Spalten mit Durchbrüchen 21, 22 auf. Die einem Tintendruckmodul 1 zugeordneten Spalten der Durchbrüche 21, 22 sind paarweise so zueinander angeordnet, daß die Durchbrüche 21, 22 mit ihrem kleineren, den Düsen 31 angepaßten Bereich ineinander verzahnt fluchtend und äquidistant untereinander angeordnet sind.

Die Durchbrüche 21, 22 sind annähernd nierenförmig gestaltet, während die Düsenöffnungen 31 kreisförmig sind.

Wie Fig. 2 weiter zu entnehmen ist, bewirkt ein von einem Piezoaktor 15 abgegebener Druckimpuls eine Verkleinerung der Tintenkammer 16, wodurch Tinte aus der Tintenkammeröffnung durch den Durchbruch 21 zur Düse 31 gedrückt wird und die Düsenöffnung 31 als Tintentropfen verläßt. Entsprechend dem Abstand von Mitte Tintenkammeröffnung 16 bis Mittellinie Zwischenplatte 12 wird dabei die Tintenflußrichtung umgelenkt.
Bei Einformung der Tintenkammern 16, 17 in die Zwischenplatte 12 würde sich die Umlenkung entsprechend verkürzen.

### Verwendete Bezugszeichen

- 1: Tintendruckmodul
- 11: Deckplatte
- 12: Zwischenplatte
- 13: Druckplatte
- 14: Distanzplatte
- 15: Piezoaktor
- 16: Tintenkammer, Druckkammer in Platte 11, Tintenkammeröffnung
- 17: Tintenkammer, Druckkammer in Platte 13, Tintenkammeröffnung
- 2: Adapterplatte
- 21: Durchbruch für Tintenkammer 16
- 22: Durchbruch für Tintenkammer 17
- 3: Düsenplatte
- 31: Düse, Düsenöffnung
- d: Düsenöffnungsdurchmesser
- D: Breite der Tintenkammern 16, 17
- n: Anzahl der Tintendruckmodule

## Patentansprüche

1. Tintendruckkopf aus einzelnen Tintendruckmodulen, die nach dem Edge-Shooter-Prinzip aufgebaut sind und vorzugsweise mit piezoelektrischen plattenförmigen Aktoren ausgerüstet sind, **gekennzeichnet durch** folgende Merkmale:
• eine Anzahl n identischer Tintendruckmodule (1) ist nebeneinander fluchtend angeordnet, deren Tintenkammern (16,17) zur Frontseite offen und in zwei benachbarten Spalten untereinander angeordnet sind;
• angepaßt an die von den Tintendruckmodulen (n x 1) gemeinsam gebildete Frontfläche liegt an dieser eine Adapterplatte (2) mit Durchbrüchen (21,22) entsprechend der Anzahl und Anordnung der Tintenkammern (16,17) an;
• vor der Adapterplatte (2) ist eine an diese angepaßte Düsenplatte (3) mit Düsenöffnungen (31) angeordnet, die entsprechend der Anzahl n der Tintendruckmodule (1) n Spalten mit Düsenöffnungen (31) aufweist, wobei die Düsenöffnungen (31) in jeder Spalte äquidistant untereinander angeordnet sind und von Spalte zu Spalte so versetzt sind, daß orthogonal zur Spaltenrichtung keine Düsenöffnung (31) mit einer anderen fluchtet, jedoch alle Düsenöffnungen (31) in Spaltenrichtung des Druckkopfes äquidistant angeordnet sind.
• die Durchbrüche (21,22) in der Adapterplatte (2) sind einerseits in einem Bereich der Breite (D) der Tintenkammern (16,17) angepaßt und fluchten mit diesen und sind andererseits in einem anderen Bereich dem Durchmesser (d) der Düsenöffnungen (31) angepaßt und fluchten auch mit diesen.

2. Tintendruckkopf nach Anspruch 1, **dadurch gekennzeichnet,** daß ein Tintendruckmodul (1) aus einer ersten Deckplatte (11), einer Zwischenplatte (12), einer zweiten Deckplatte (13) und einer Distanzplatte (14) besteht, wobei einerseits zwischen der ersten Deckplatte (11) und der Zwischenplatte (12) Tintenkammern (16) und andererseits zwischen der zweiten Deckplatte (13) und der Zwischenplatte (12) Tintenkammern (17) äquidistant untereinander angeordnet sind, die Tintenkammern (16,17) beidseitig aber auf Lücke zueinander versetzt sind und daß die Deckplatten (11,13) an ihrer von der Zwischenplatte (12) abgewandten Seite in den Bereichen über den Tintenkammern (16,17) plattenförmige Piezoaktoren (15) tragen.

3. Tintendruckkopf nach Anspruch 2, **dadurch gekennzeichnet,** daß die Tintenkammern (16,17) in die Deckplatten (11,13) eingeformt sind.

4. Tintendruckkopf nach Anspruch 2, **dadurch gekennzeichnet,** daß die Tintenkammern (16,17) in die Zwischenplatte (12) eingeformt sind.

5. Tintendruckkopf nach Anspruch 1 und 2, **dadurch gekennzeichnet,** daß die Adapterplatte (2) entsprechend der Anzahl der Spalten von Tintenkammern (16,17) 2n Spalten mit Durchbrüchen (21,22) aufweist, wobei die einem Tintendruckmodul (1) zugeordneten Spalten paarweise so zueinander angeordnet sind, daß die Durchbrüche (21,22) mit ihrem kleineren, den Düsen (31) angepaßten Bereich ineinander verzahnt fluchtend und äquidistant untereinander angeordnet sind.

6. Tintendruckkopf nach Anspruch 1 und 5, **dadurch gekennzeichnet,** daß die Durchbrüche (21,22) annähernd nierenförmig sind.

7. Tintendruckkopf nach Anspruch 1, **dadurch gekennzeichnet,** daß die Düsenöffnungen (31) kreisförmig sind.

8. Tintendruckkopf nach Anspruch 2, **dadurch gekennzeichnet**, daß die Distanzplatte (14) mit Ausnehmungen für die Piezoaktoren und deren Anschlußleitungen versehen ist.

## Claims

1. An ink print head consisting of individual ink print modules designed according to the edge shooter principle and preferably equipped with piezoelectric plate-shaped actuators, **characterized** by the following features:
• a number n of identical ink print modules (1) are arranged side by side in alignment, the ink chambers (16, 17) of which are open towards the front side and arranged in two neighbouring columns one below the other;
• matched to the front surface that is jointly formed by the ink print modules (n x 1), an adapter plate (2) having openings (21, 22) according to the number and arrangement of the ink chambers (16, 17) fits closely to said front surface;
• in front of the adapter plate (2), there is arranged a nozzle plate (3) with nozzle openings (31) that is matched to said adapter plate and is provided with n columns with nozzle openings (31) according to the number n of ink print modules (1), wherein the nozzle openings (31) in each column are arranged equidistantly one below the other and are offset from column to column in such manner that, orthogonally to the column direction, no nozzle opening (31) is in alignment with another one, but all nozzle openings (31) are equidistantly arranged in the column direction of the print head;
• the openings (21, 22) in the adapter plate (2), in one area, are matched to the width (D) of the ink chambers (16, 17) and aligned with them and, in another area, are adapted to the diameter (d) of the nozzle openings (31) and are aligned with those, too.

2. An Ink print head according to Claim 1, **characterized in** that an ink print module (1) consists of a first cover plate (11), an intermediate plate (12), a second cover plate (13) and a distance plate (14), wherein, on the one hand, between the first cover plate (11) and the intermediate plate (12), ink chambers (16) and, on the other hand, between the second cover plate (13) and the intermediate plate (12), ink chambers (17) are arranged equidistantly one below the other, the ink chambers (16, 17), however, being offset to each other; and
that the cover plates (11, 13) contain plate-shaped piezo-actuators (15) in the areas over the ink chambers (16, 17) on the side opposite to the intermediate plate (12).

3. An Ink print head according to Claim 2, **characterized in** that the ink chambers (16, 17) are moulded into the cover plates (11, 13).

4. An Ink print head according to Claim 2, **characterized in** that the ink chambers (16, 17) are moulded into the intermediate plate (12).

5. An Ink print head according to Claims 1 and 2, **characterized in** that the adapter plate (2) contains 2n columns with openings (21, 22) according to the number of columns of ink chambers (16, 17), wherein the columns assigned to one ink print module (1) are arranged in pairs towards each other in such way that the openings (21, 22), with their smaller area that is matched to the nozzles (31), are arranged in an interlocked, aligned and equidistant manner one below the other.

6. An Ink print head according to Claims 1 and 5, **characterized in** that the openings (21, 22) are nearly reniform.

7. An Ink print head according to Claim 1, **characterized in** that the nozzle openings (31) are circular.

8. An Ink print head according to Claim 2, **characterized in** that the distance plate (14) is provided with recesses for the piezo-actuators and their connecting lines.

## Revendications

1. Tête d'impression à encre composée de différents modules d'impression à encre, qui sont conçus selon le principe edge-shooter et équipés de préférence d'acteurs piézo-électriques en forme de plaques, caractérisée par les caractéristiques suivantes:
- un nombre n de modules d'impression à encre identiques (1) est disposé l'un à côté de l'autre, en s'alignant, leurs chambres à encre (16, 17) étant ouvertes côté frontal et disposées les unes en dessous des autres dans deux colonnes voisines;
- adaptée à la surface frontale formée conjointement par les modules d'impression à encre (n x 1) se trouve une plaque d'adaptation (2) munie de passages (21, 22) correspondant au nombre et à la disposition des chambres à encre (16, 17);
- devant cette plaque d'adaptation (2) se trouve une plaque de buses (3), adaptée à celle-ci et pourvue d'ouvertures de buse (31), qui présente, conformément au nombre n de modules d'impression à encre (1), n colonnes avec des ouvertures de buse (31), ces ouvertures de buse (31) étant disposées à équidistance les unes sous les autres dans chaque colonne, et décalées de colonne à colonne de telle sorte qu'aucune ouverture de buse (31) s'aligne avec une autre orthogonalement par rapport au sens de la colonne, mais que toutes les ouvertures de buse (31) soient disposées à équidistance dans le sens de colonne de la tête d'impression.
- les passages (21, 22) dans la plaque d'adaptation (2) sont adaptés, d'un côté, dans une zone, à la largeur (D) des chambres à encre (16, 17) et s'alignent avec celles-ci et, de l'autre côté, sont adaptés, dans une autre zone, au diamètre (d) des ouvertures de buse (31) et s'alignent également avec celles-ci.

2. Tête d'impression à encre selon la revendication 1, caractérisée en ce qu'un module d'impression à encre (1) se compose d'une plaque de couverture (11), d'une plaque intermédiaire (12) d'une deuxième plaque de couverture (13) et d'une plaque d'écartement (14), des chambres à encre (16) étant d'un côté disposées les unes sous les autres, à équidistance, entre la première plaque de couverture (11) et la plaque intermédiaire (12) et des chambers à encre (17) de l'autre côté entre la deuxième plaque de couverture (13) et la plaque intermédiaire (12), les chambres à encre (16, 17) sont décalées des deux côtés en chicane les unes par rapport aux autres et
en ce que les plaques de couverture (11, 13) portent des piézoacteurs en forme de plaques (15) sur leur côté opposé à la plaque intermédiaire (12) dans les zones au-dessus des chambres à encre (16, 17).

3. Tête d'impression à encre selon la revendication 2, caractérisée en ce que les chambres à encre (16, 17) sont moulées dans les plaques de couverture (11, 13).

4. Tête d'impression à encre selon la revendication 2, caractérisée en ce que les chambres à encre (16, 17) sont moulées dans la plaque intermédiaire (12).

5. Tête d'impression à encre selon la revendication 1 et 2, caractérisée en ce que la plaque d'adaptation (2) présente, conformément au nombre de colonnes de chambres à encre (16,17) 2n colonnes avec des passages (21. 22), les colonnes affectées à un module d'impression à encre (1) étant disposées les unes par rapport aux autres, par paires, de telle sorte que les passages (21, 22) soient disposés, d'une manière imbriquée avec leur zone plus petite adaptée aux buses (31), s'alignant et à équidistance les uns au-dessous des autres.

6. Tête d'impression à encre selon la revendication 1 à 5, caractérisée en ce que les passages (21, 22) sont approximativement réniformes.

7. Tête d'impression à encre selon la revendication 1, caractérisée en ce que les ouvertures de buse (31) sont circulaires.

8. Tête d'impression à encre selon la revendication 2, caractérisée en ce que la plaque d'écartement (14) est pourvue d'évidements pour les piézoacteurs et leurs conduites de branchement.
